# EUROPÄISCHE PATENTSCHRIFT

(11) **EP 1 636 530 B1**
(45) Veröffentlichungstag und Bekanntmachung des Hinweises auf die Patenterteilung: **07.12.2016**
(21) Anmeldenummer: 04739760.9
(22) Anmeldetag: 09.06.2004
(51) Int. Cl.: F25D 29/00, F25D 17/04

(54) **KÄLTEGERÄT MIT GESTEUERTER ENTFEUCHTUNG**
REFRIGERATION DEVICE COMPRISING CONTROLLED DE-HUMIDIFICATION
REFRIGERATEUR A DESHUMIDIFICATION COMMANDEE

(30) Priorität: 11.06.2003 DE 10326329
(43) Veröffentlichungstag der Anmeldung: 22.03.2006
(73) Patentinhaber: BSH Hausgeräte GmbH, 81739 München (DE)
(72) Erfinder: KONOPA, Helmut, 89340 Leipheim (DE)
(86) Internationale Anmeldenummer: PCT/EP2004/006256
(87) Internationale Veröffentlichungsnummer: WO 2004/109205

(56) Entgegenhaltungen:
- EP-A- 0 859 206
- EP-A- 0 949 468
- EP-A- 0 982 552
- EP-A- 1 342 967
- WO-A-03/054462
- WO-A-2004/015342
- DE-A- 3 904 216
- DE-A- 10 139 834
- US-A- 2 285 946
- US-A- 2 346 837
- US-A- 2 416 354
- US-A- 2 442 188
- US-A- 2 549 547
- US-A- 3 403 534
- US-A- 6 006 530
- PATENT ABSTRACTS OF JAPAN Bd. 014, Nr. 155 (M-0954), 26. März 1990 (1990-03-26) -& JP 02 017375 A (FUJITSU GENERAL LTD), 22. Januar 1990 (1990-01-22)
- PATENT ABSTRACTS OF JAPAN Bd. 013, Nr. 542 (M-901), 5. Dezember 1989 (1989-12-05) -& JP 01 222177 A (FUJITSU GENERAL LTD), 5. September 1989 (1989-09-05)

## Beschreibung

Die vorliegende Erfindung betrifft ein No-Frost-Kältegerät und ein Betriebsverfahren für ein solches Gerät.

Bei derartigen Kältegeräten ist ein Verdampfer in einer von einem Lagerfach für Kühlgut getrennten Kammer angeordnet, und ein Wärmeaustausch zwischen der Kammer und dem Lagerfach, durch den das Lagerfach gekühlt wird, erfolgt, indem mit Hilfe eines Ventilators am Verdampfer gekühlte und getrocknete Luft in das Lagerfach geblasen und relativ warme, feuchte Luft aus dem Lagerfach in die Kammer gesaugt wird. Dabei wird das Lagerfach nicht nur abgekühlt, sondern auch entfeuchtet. Die Feuchtigkeit schlägt sich am Verdampfer nieder. Durch diese Entfeuchtung wird verhindert, dass sich unter kritischen klimatischen Verhältnissen, insbesondere bei Einsatz des Kältegeräts in warmer Umgebung bei hoher Luftfeuchtigkeit, Kondenswasser auf Abstellflächen und Kühlgut im Lagerfach niederschlägt. Dieser Vorteil kann sich aber bei weniger kritischen Umgebungsbedingungen in einen Nachteil verwandeln, wenn eingelagerte Lebensmittel durch die intensive Entfeuchtung ausgetrocknet werden.

Die US 2,549,547 offenbart ein Kältegerät gemäß dem Oberbegriff des Anspruchs 1, bei dem eine mittlere Umwälzung eines Ventilators in einer eingeschalteten Phase des Verdampfers des Kältegerätes variabel gemacht wird.

Die US 2,416,354 offenbart ein Kältegerät mit einem Kältekreislauf und einem mittels des Kältekreislaufs kühlbaren Innenraum. Mittels des Kältekreislaufs gekühlte Luft wird über Röhren in den Innenraum geblasen. Eine Zirkulation der gekühlten Luft erfolgt über einen motorgetrieben Lüfter in Abhängigkeit von der Luftfeuchtigkeit im Innenraum.
Es besteht daher Bedarf nach einem No-Frost-Kältegerät und einem Betriebsverfahren für ein solches Kältegerät, die eine flexible Anpassung an die klimatischen Bedingungen in der Umgebung des Kältegerätes ermöglichen.

WO 03/054462 A1 offenbart ein Kältegerät gemäß Artikel 54(3) EPÜ.

Die Aufgabe wird gelöst durch ein Kältegerät mit den Merkmalen des Anspruches 1 bzw ein Verfahren mit den Merkmalen des Anspruches 6.

Indem die Umwälzleistung des Ventilators eines solchen Kältegerätes variiert wird, wird gleichzeitig auch der bei einer gegebenen Temperaturdifferenz zwischen dem Lagerfach des Kältegerätes und dem Verdampfer auftretende Wärmefluß zwischen den beiden verändert. Das heißt, eine Verringerung der Umwälzleistung führt zu einem verringerten Wärmeaustausch und damit zu einer stärkeren Abkühlung des Verdampfers. Diese verstärkte Abkühlung bewirkt eine intensivere Trocknung der am Verdampfer vorbeistreichenden Luft. Gleichzeitig bewirkt die verringerte Umwälzleistung, dass, wenn Verdampfer und Ventilator eingeschaltet sind, die Abkühlung des Lagerfaches langsamer vonstatten geht als bei einer höheren Umwälzleistung, so dass sich die Einschaltdauer des Verdampfers verlängert. Diese Verlängerung kompensiert die verringerte Umwälzleistung und führt dazu, dass im Laufe einer Einschaltphase des Verdampfers bei niedriger Umwälzleistung mehr Feuchtigkeit abgefangen wird als bei hoher.

Eine variable Umwälzleistung des Verdampfers wird dadurch realisiert, dass der Ventilator in der eingeschalteten Phase des Verdampfers zeitweilig ausschaltbar gemacht ist. Es ist eine Steuerschaltung zum Steuern des Betriebes des Verdampfers und des Ventilators vorgesehen, die eingerichtet ist, um bei eingeschaltetem Verdampfer den Ventilator intermittierend zu betreiben und dadurch dessen mittlere Umwälzleistung im Vergleich zu einem kontinuierlichen Betrieb zu drosseln.

Es kann ein Wählschalter an dem Kältegerät vorgesehen sein, der es einem Benutzer ermöglicht, ein gewünschtes Tastverhältnis für den intermittierenden Betrieb des Ventilators einzustellen und so manuell die Trocknungswirkung des Kältegerätes an den Bedarf anzupassen. Bei einer komfortableren Ausgestaltung ist die Steuerschaltung an wenigstens einen Klimasensor zum Erfassen eines Klimaparameters wie etwa der Umgebungstemperatur des Kältegerätes, der Feuchtigkeit der Umgebungsluft oder der Feuchtigkeit der Luft im Innenraum gekoppelt und eingerichtet, um das Tastverhältnis in Abhängigkeit von dem wenigstens einen von einem solchen Sensor erfassten Klimaparameter zu steuern.

Einer anderen Ausgestaltung zufolge ist der Ventilator in der eingeschalteten Phase des Verdampfers auf unterschiedliche nichtverschwindende Drehzahlen einstellbar, um die mittlere Umwälzleistung dem Bedarf anzupassen. Auch hier kann ein Wählschalter vorgesehen sein, der es einem Benutzer erlaubt, einer Steuerschaltung des Ventilators eine gewünschte Drehzahl desselben vorzugeben, oder die Steuerschaltung kann an wenigstens einen Klimasensor gekoppelt sein, um die Umwälzleistung des Ventilators anhand eines von diesem Sensor erfassten Klimaparameters und einem vorgegebenen Zielwert der Luftfeuchtigkeit automatisch zu steuern.

Gegenstand der Erfindung ist auch ein Verfahren zum Betreiben eines Kältegerätes der oben beschriebenen Art, mit den Schritten:
a) Abschätzen eines Feuchtigkeitswertes in dem Lagerfach des Kältegerätes,
b) Wählen einer Umwälzleistung für den Ventilators in Abhängigkeit von dem abgeschätzten Feuchtigkeitswert;
c) Betreiben des Ventilators mit der gewählten Umwälzleistung.

Vorzugsweise handelt es sich bei der Schätzung um eine direkt im betroffenen Lagerfach vorgenommene Luftfeuchtigkeitsmessung. Dann ist es insbesondere möglich, Einflüsse des Betriebs des Verdampfers und des Ventilators auf die Luftfeuchtigkeit im Lagerfach bei der Auswahl der Umwälzleistung zu berücksichtigen. Prinzipiell ist es aber auch möglich, die Luftfeuchtigkeit im Lagerfach anhand von mit ihr korrelierten Größen wie etwa Temperatur und Luftfeuchtigkeit der Umgebung abzuschätzen und die Umwälzleistung in Abhängigkeit vom Ergebnis der Abschätzung zu wählen.

Weitere Merkmale und Vorteile der Erfindung ergeben sich aus der nachfolgenden Beschreibung von Ausführungsbeispielen unter Bezugnahme auf die beigefügten Figuren. Es zeigen:
Figur 1 eine schematische Darstellung eines erfindungsgemäßen No-Frost-Kältegerätes,
Figur 2 ein Zeitdiagramm des Betriebes von Verdampfer und Ventilator gemäß einer ersten Ausgestaltung der Erfindung; und
Figur 3 ein Zeitdiagramm analog dem der Figur 2 für eine zweite Ausgestaltung der Erfindung.

Figur 1 ist eine schematische Darstellung eines Kombinations-Kältegerätes, an dem die vorliegende Erfindung verwirklicht ist. Ein Kühlfach 1 und ein Gefrierfach 2 bilden zwei Temperaturzonen des Kältegerätes. Ein Kältemittelkreislauf umfasst einen Verdichter 3, der ein verdichtetes Kältemittel nacheinander durch zwei Verdampfer 4, 5 des Gefrierfaches 2 bzw. des Kühlfaches 1 pumpt, sowie einen Wärmetauscher 6, den das in den Verdampfern 4, 5 entspannte Kältemittel durchläuft, bevor es wieder in den Verdichter 3 eintritt. Der dem Kühlfach 1 zugeordnete Verdampfer 5 ist in einer von dem Kühlfach 1 durch eine thermisch isolierende Wand 7 abgetrennten Kammer 8 untergebracht. Die Kammer 8 kommuniziert mit dem Kühlfach 1 über Lufteintritts- und - austrittsöffnungen, wobei in einer von diesen ein Ventilator 9 zum Zwangsumwälzen von Luft zwischen der Kammer 8 und dem Kühlfach 1 angeordnet ist.

Eine Steuerschaltung 10 ist mit einem im Kühlfach angeordneten Temperatursensor 12 und über Steuerleitungen mit dem Verdichter 3 und dem Ventilator 9 verbunden und ist in der Lage, den Verdichter 3_und den Ventilator 9 und mittelbar über den Verdichter 3 die Verdampfer 4, 5 - in Abhängigkeit von einer vom Temperatursensor 12 erfassten Temperatur ein- bzw. auszuschalten. Die Steuerschaltung 10 ist ferner an einen Luftfeuchtigkeitssensor 13 angeschlossen, der im Kühlfach 1 angeordnet ist. An der Steuerschaltung 10 kann ein von einem Benutzer betätigbarer Wählschalter 11 vorgesehen sein, der es erlaubt, einen Zielwert für die Luftfeuchtigkeit im Kühlfach 1 einzustellen.

Der Luftfeuchtigkeitssensor 13 im Kühlfach 1 kann als Variante auch durch einen Luftfeuchtigkeitssensor außerhalb des Kühlfaches und/oder einen Sensor für die Umgebungstemperatur des Kältegerätes ersetzt sein, da deren Messwerte einen Rückschluss auf die Luftfeuchtigkeit im Kühlfach 1 zulassen.

Figur 2 veranschaulicht die Arbeitsweise der Steuerschaltung 10 anhand der zeitlichen Verläufe einer Mehrzahl von Betriebsparametern des Kältegerätes. Die Kurve 3' gibt den Betriebszustand des Verdichters 3 an. Zum Zeitpunkt t₀ ist er ausgeschaltet; sobald der Temperatursensor 12 die Überschreitung einer oberen Grenztemperatur registriert, zur Zeit t₁, wird er eingeschaltet, so lange, bis zur Zeit t₂ eine untere Grenztemperatur im Kühlfach 1 unterschritten wird. Ab dieser Zeit erwärmt sich das Kühlfach 1 erneut, bis bei t₄ eine neue Einschaltphase des Verdichters 3 beginnt.

Von t₀ bis t₁ ist die vom Sensor 13 erfasste Luftfeuchtigkeit im Kühlfach 1 auf einem konstanten, niedrigen Niveau. Mit dem Einschalten des Verdichters 3 geht zum Zeitpunkt t₁ auch der Ventilator 9 in Betrieb, wie durch eine Kurve 9' dargestellt. Die Temperatur des Verdampfers 5, dargestellt durch eine Kurve 5', geht von einem Ruhewert T₀ auf einen Wert T₁ zurück. Feuchtigkeit aus der vom Ventilator 9 umgewälzten Luft schlägt sich am Verdampfer 5 nieder, so dass die Luftfeuchtigkeit 13' bis zum Zeitpunkt t₂ der Abschaltung des Ventilators 9 langsam abnimmt. Ab dem Zeitpunkt t₃ steigt die Feuchtigkeit 13' stark an, zum Beispiel weil die Tür des Kältegerätes geöffnet wird und warme, feuchte Luft von außen eindringt. Die Steuerschaltung 10 erkennt, dass eine intensivere Trocknung erforderlich ist und betreibt den Ventilator 9, wenn zum Zeitpunkt t₄ der Verdichter 3 wieder eingeschaltet wird, intermittierend mit einem Tastverhältnis, das in Abhängigkeit von der zur Zeit t₄ erfassten Luftfeuchtigkeit gewählt ist. Dies führt zu einer im Mittel geringeren Umwälzleistung des Ventilators 9 als während des Zeitintervalls t₁ bis t₂, so dass der Wärmeaustausch zwischen dem Verdampfer 5 und dem Kühlfach 1 verlangsamt ist. Die Einschaltzeitspanne t₄ bis t₅ ist daher länger als die Zeitspanne t₁ bis t₂, und die während dieser Zeitspanne erreichte Temperatur T₂ des Verdampfers 5 ist niedriger als T₁. Diese niedrigere Temperatur T₂ führt dazu, dass die am Verdampfer 5 vorbeiströmende Luft effektiver getrocket wird, und aufgrund der verlängerten Einschaltdauer des Verdichters 3 wird schließlich wieder ein niedriger Luftfeuchtigkeitswert erreicht.

Das Tastverhältnis, mit dem die Steuerschaltung 10 den Ventilator während der Einschaltphasen des Verdampfers betreibt, ist im einfachsten Fall eine Stufenfunktion, die für niedrige Luftfeuchtigkeiten den Wert 1 und für hohe Luftfeuchtigkeiten einen nicht verschwindenden Wert kleiner als hat; es kann auch eine Stufenfunktion mit einer Vielzahl von mit zunehmender Luftfeuchtigkeit abnehmenden Werten des Tastverhältnisses oder eine kontinuierliche Funktion zur Steuerung herangezogen werden.

Bei einer zweiten Ausgestaltung der Erfindung ist die Steuerschaltung 10 ausgelegt, um in Abhängigkeit von einer gemessenen Luftfeuchtigkeit unterschiedliche Drehzahlen des Ventilators 9 einzustellen. Die Arbeitsweise dieser Ausgestaltung ist in Figur 3 dargestellt. Wenn die Luftfeuchtigkeit niedrig ist, läuft in einer Einschaltphase des Verdampfers 4 der Ventilator 9 mit maximaler Drehzahl, und die zeitlichen Verläufe von Ein- und Ausschaltphasen, Verdampfertemperatur und Luftfeuchtigkeit sind die gleichen wie im Falle der Figur 2. Infolgedessen unterscheidet sich das Diagramm der Figur 3 bis zum Zeitpunkt t₄ nicht von dem der Figur 2. Zum Zeitpunkt t₄ wählt die Steuerschaltung 10 anhand des zu diesem Zeitpunkt gemessenen hohen Luftfeuchtigkeitswertes eine Drehzahl des Ventilators 9, die kleiner als dessen maximale Drehzahl ist. Während des Betriebes des Verdichters und des Ventilators nimmt die Luftfeuchtigkeit kontinuierlich ab, und dementsprechend steigt die Drehzahl des Ventilators 9, die die Steuerschaltung 10 anhand der gemessenen Luftfeuchtigkeit wählt, und mit zunehmender Umwälzleistung des Ventilators 9 steigt auch die Temperatur des Verdampfers 5 auf einem großen Teil des Zeitintervalls t₄ bis t₅ kontinuierlich an.

In den Figuren 2 und 3 ist der Fall einer schnellen Austrocknung dargestellt, bei der eine einzige Einschaltphase t₄ bis t₅ genügt, um die Luftfeuchtigkeit im Kühlfach auf einen Zielwert zurückzuführen. Selbstverständlich kann sich der Trocknungsvorgang auch auf mehrere aufeinanderfolgende Einschaltphasen verteilen.

Bei den Figuren 2 und 3 wurde davon ausgegangen, dass jeweils die maximale Umwälzleistung des Ventilators 9 einem gewünschten niedrigen Luftfeuchtigkeitswert im Kühlfach entspricht, so dass durch Drosseln der Umwälzleistung eine verstärkte Trocknung zu erreichen ist. Es ist jedoch durchaus zweckmäßig, den Ventilator 9 so zu dimensionieren, dass eine gewünschte Luftfeuchtigkeit bereits mit einer mittleren Umwälzleistung des Ventilators zu erreichen ist. Dies erlaubt es, durch Erhöhen der Umwälzleistung über diese mittlere Leistung hinaus den Wärmeaustausch zwischen Kühlfach 1 und Verdampfer 5 zu intensivieren, so dass sich die Dauer einer Einschaltphase des Verdichters 3 verkürzf und in dieser Einschaltphase aufgrund einer relativ hohen Temperatur des Verdampfers 5 dessen Trocknungswirkung abgeschwächt ist. Dadurch ist es auch möglich, die Luftfeuchtigkeit im Kühlfach 1 gezielt zu erhöhen, wenn diese unter einen gewünschten Wert abfällt.

## Patentansprüche

1. No-Frost-Kältegerät mit wenigstens einem Lagerfach (1), einem in einer vom Lagerfach (1) getrennten Kammer (8) angeordneten, abwechselnd ein- und ausgeschalteten Verdampfer (5) und einem Ventilator (9) zum Umwälzen von Luft zwischen dem Lagerfach (1) und der Kammer (8) des Verdampfers (5), wobei eine mittlere Umwälzleistung des Ventilators (9) in einer eingeschalteten Phase des Verdampfers (5) variabel gemacht ist **dadurch gekennzeichnet, dass** der Ventilator (9) in der eingeschalteten Phase des Verdampfers (5) zeitweilig ausschaltbar ist und eine Steuerschaltung (10) zum Steuern des Betriebs des Verdampfers (5) und des Ventilators (9) eingerichtet ist, um bei eingeschaltetem - Verdampfer (5) den Ventilator (9) intermittierend zu betreiben, wobei das No-Frost-Kältegerät einen Wählschalter aufweist, an dem ein Tastverhältnis für den intermittierenden Betrieb des Ventilators (9) einstellbar ist, oder die Steuerschaltung (10) an wenigstens einen Klimasensor (13) gekoppelt ist und das Tastverhältnis in Abhängigkeit von wenigstens einem von dem Klimasensor (13) erfassten Klimaparameter regelt.

2. No-Frost-Kältegerät nach Anspruch 1, **dadurch gekennzeichnet, dass** der Ventilator (9) in der eingeschalteten Phase des Verdampfers (5) auf unterschiedliche nichtverschwindende Drehzahlen einstellbar ist.

3. No-Frost-Kältegerät nach Anspruch 2, **dadurch gekennzeichnet, dass** die Steuerschaltung (10) zum Steuern des Betriebs des Verdampfers (5) und des Ventilators (9) eingerichtet ist, um bei eingeschaltetem Verdampfer (5) den Ventilator (9) mit einer von mehreren wählbaren nichtverschwindenden Drehzahlen zu betreiben.

4. No-Frost-Kältegerät nach Anspruch 2, **dadurch gekennzeichnet, dass** mit dem Wählschalter eine Drehzahl für den Betrieb des Ventilators einstellbar ist.

5. No-Frost-Kältegerät nach Anspruch 2, **dadurch gekennzeichnet, dass** die Steuerschaltung (10) die Drehzahl anhand eines von dem Klimasensor (13) erfassten Klimaparameters regelt.

6. Verfahren zum Betreiben eines Kältegeräts nach einem der vorhergehenden Ansprüche, mit den Schritten:
a) Abschätzen eines Feuchtigkeitswerts in dem Lagerfach (1);
b) Wählen einer Umwälzleistung für den Ventilators in Abhängigkeit von dem abgeschätzten Feuchtigkeitswert;
c) Betreiben des Ventilators mit der gewählten Umwälzleistung.

7. Verfahren nach Anspruch 6, **dadurch gekennzeichnet, dass** die Umwälzleistung um so niedriger gewählt wird, je höher der abgeschätzte Feuchtigkeitswert ist.

## Claims

1. No-frost refrigeration device having at least one storage compartment (1), an evaporator (5) which is arranged in a chamber (8) separated from the storage compartment (1) and can be switched on and off alternately, and a ventilator (9) for circulating air between the storage compartment (1) and the chamber (8) of the evaporator (5), wherein in a switched-on phase of the evaporator (5) a mean circulation rate of the ventilator (9) is made variable, **characterised in that** in the switched-on phase of the evaporator (5), the ventilator (9) can be switched off temporarily and a control circuit (10) is configured to control the operation of the evaporator (5) and the ventilator (9) in order to operate the ventilator (9) intermittently when the evaporator (5) is switched on, wherein the no-frost refrigeration device has a selector switch, on which a pulse-duty factor for the intermittent operation of the ventilator (9) can be adjusted, or the control circuit (10) is coupled to at least one climate sensor (13) and regulates the pulse-duty factor as a function of at least one climate parameter detected by the climate sensor (13).

2. No-frost refrigeration device according to claim 1, **characterised in that** in the switched-on phase of the evaporator (5), the ventilator (9) can be adjusted to different non-zero speeds.

3. No-frost refrigeration device according to claim 2, **characterised in that** the control circuit (10) is configured to control the operation of the evaporator (5) and the ventilator (9) in order to operate the ventilator (9) at a non-zero speed which can be selected from several non-zero speeds when the evaporator (5) is switched on.

4. No-frost refrigeration device according to claim 2, **characterised in that** a speed for the operation of the ventilator can be adjusted with the selector switch.

5. No-frost refrigeration device according to claim 2, **characterised in that** the control circuit (10) regulates the speed on the basis of a climate parameter which is detected by the climate sensor (13).

6. Method for operating a refrigeration device according to one of the preceding claims, with the steps:
a) estimating a humidity value in the storage compartment (1);
b) selecting a circulation rate for the ventilator as a function of the estimated humidity value;
c) operating the ventilator at the selected circulation rate.

7. Method according to claim 6, **characterised in that** the lower the circulation rate selected, the higher the estimated humidity value.

## Revendications

1. Appareil frigorifique no-frost avec au moins un compartiment de stockage (1), un évaporateur (5) alternativement enclenché et déclenché, disposé dans une chambre (8) séparée du compartiment de stockage (1) et un ventilateur (9) afin de renouveler l'air entre le compartiment de stockage (1) et la chambre (8) de l'évaporateur (5), une puissance de renouvellement moyenne du ventilateur (9) dans une phase enclenchée de l'évaporateur (5) étant variable, **caractérisé en ce que** le ventilateur (9) est, en phase enclenchée de l'évaporateur (5), déclenchable par intermittence et un circuit de commande (10) afin de commander le fonctionnement de l'évaporateur (5) et du ventilateur (9) est installé afin de faire fonctionner le ventilateur (9) par intermittence lorsque l'évaporateur est enclenché (5), l'appareil frigorifique no-frost présentant un sélecteur permettant de régler un rapport marche/arrêt pour le fonctionnement intermittent du ventilateur (9) ou le circuit de commande (10) est couplé à au moins un capteur climatique (13) et régule le rapport marche/arrêt en fonction d'au moins un paramètre climatique saisi par le capteur climatique (13).

2. Appareil frigorifique no-frost selon la revendication 1, **caractérisé en ce que** le ventilateur (9) est, en phase enclenchée de l'évaporateur (5), réglable selon différentes vitesses de rotation non évanouissantes.

3. Appareil frigorifique no-frost selon la revendication 2, **caractérisé en ce que** le circuit de commande (10) afin de commander le fonctionnement de l'évaporateur (5) et du ventilateur (9) est installé afin de faire fonctionner le ventilateur (9) selon l'une parmi plusieurs vitesses de rotation non évanouissantes sélectionnables lorsque l'évaporateur est enclenché (5).

4. Appareil frigorifique no-frost selon la revendication 2, **caractérisé en ce que** le sélecteur permet de régler une vitesse de rotation pour le fonctionnement du ventilateur.

5. Appareil frigorifique no-frost selon la revendication 2, **caractérisé en ce que** le circuit de commande (10) régule la vitesse de rotation à l'aide d'un paramètre climatique saisi par le capteur climatique (13).

6. Procédé d'exploitation d'un appareil frigorifique selon l'une des revendications précédentes, comprenant les étapes suivantes :
a) estimation d'une valeur d'humidité dans le compartiment de stockage (1) ;
b) sélection d'une puissance de renouvellement pour le ventilateur en fonction de la valeur d'humidité estimée ;
c) exploitation du ventilateur selon la puissance de renouvellement choisie.

7. Procédé selon la revendication 6, **caractérisé en ce que** la puissance de renouvèlement est choisie d'autant plus faible que la valeur d'humidité estimée est élevée.
